# EUROPÄISCHE PATENTSCHRIFT

(11) **EP 3 481 516 B1**
(45) Veröffentlichungstag und Bekanntmachung des Hinweises auf die Patenterteilung: **02.12.2020**
(21) Anmeldenummer: 17729071.5
(22) Anmeldetag: 02.06.2017
(51) Int. Cl.: A63B 69/00, A63B 69/06, A63B 69/08, A63G 31/00, E04H 4/00

(54) **VERWENDUNG EINER VORRICHTUNG ZUR ERZEUGUNG EINER STEHENDEN WELLE UND VERFAHREN**
APPLICATION OF A DEVICE FOR GENERATING A STANDING WAVE AND METHOD
UTILISATION D'UN DISPOSITIF SERVANT A PRODUIRE UNE VAGUE STATIONNAIRE ET PROCEDE

(30) Priorität: 07.07.2016 DE 102016112486
(43) Veröffentlichungstag der Anmeldung: 15.05.2019
(73) Patentinhaber: Aufleger, Markus, 82377 Penzberg (DE)
(72) Erfinder: Aufleger, Markus, 82377 Penzberg (DE)
(74) Vertreter: Geskes, Christoph
(86) Internationale Anmeldenummer: PCT/EP2017/063443
(87) Internationale Veröffentlichungsnummer: WO 2018/007077

(56) Entgegenhaltungen:
- WO-A1-2004/076779
- DE-A1-102006 044 806
- DE-B3-102014 013 621
- US-A1- 2008 101 866

## Beschreibung

Die Erfindung betrifft eine Verwendung einer Vorrichtung zur Erzeugung einer stehenden Welle in einem fließenden Medium, sowie ein Verfahren zur Erzeugung einer stehenden Welle.

Aus dem Stand der Technik sind Vorrichtungen zur Erzeugung stehender Wellen bekannt.

DE 10 2006 044 806 A1 beschreibt beispielsweise eine Vorrichtung zur Erzeugung gerader stehender Wellen. DE 10 2014 01 3 621 B3 offenbart eine Vorrichtung zur Erzeugung einer stehenden Welle in einem Gewässer auch bei minimaler Fließgeschwindigkeit für Surfer und andere Sportler, wobei die Vorrichtung eine in das Fluid eingebaute Rampe, die im unteren Drittelspunkt auf der Rampe einen verstellbaren Deflektor besitzt, der quer zur Rampe montiert ist, umfasst. WO 2004/076779 A1 offenbart eine Vorrichtung und ein Verfahren zur Erzeugung von stehenden Wellen in Fließgewässern, nämlich von brechenden Wellen, die ein zumindest annähernd senkrecht zur Strömungsrichtung angeordnetes Querbauwerk aufweist als ersten Strömungsbeeinflussungskörper, als auch eine an dieses stromabwärts anschließend räumlich gekrümmte Leitrampe mit Höhenlinien. US 2008/0101866 A1 schließlich offenbart einen Weißwasser-Kurs zur Herstellung hydraulischer Formationen mit unterschiedlich angeordneten Rampenelementen.

Nachteilig an den aus dem Stand der Technik bekannten Vorrichtungen ist, dass diese nicht oder nur unzureichend an das Gewässer oder an das Können der Nutzer angepasst werden können.

Aufgabe der Erfindung ist es eine verbesserte Verwendung einer Vorrichtung zur Verfügung zu stellen. Insbesondere ist die Aufgabe der Erfindung ein Verfahren zur Verfügung zu stellen, um Parameter der stehenden Welle einstellbar zu gestalten.

Die Aufgabe wird erfindungsgemäß gelöst mittels einer Verwendung nach Anspruch 1, sowie einem Verfahren zur Erzeugung einer stehenden Welle nach Anspruch 23.

Stehende Wellen unterliegen einer starken Nutzung unter anderem durch Wellenreiter und Kanusportler. Die Erzeugung von stehenden Wellen in einem fließenden Medium ist insbesondere aus dem Bereich des Wasserbaus bekannt. Nachfolgend wird daher stellvertretend für ein fließendes Medium Wasser betrachtet.

Es wird eine Verwendung einer Vorrichtung vorgeschlagen, umfassend zumindest zwei parallel senkrecht zur Strömungsrichtung nebeneinander angeordneten Rampenelemente, die von dem fließenden Medium überströmbar sind, wobei die Rampenelemente jeweils mit einem ersten Ende einem Oberwasser und mit einem dem ersten Ende gegenüber liegenden zweiten Ende dem Unterwasser zugeordnet sind, wobei die Rampenelemente unterschiedliche Gefälle in Strömungsrichtung aufweisen, wobei ein Gefälle eines ersten Rampenelementes von zumindest einem Gefälle eines zweiten Rampenelementes unabhängig verstellbar ist, zur Erzeugung einer räumlich stehenden Welle in einem fließenden Medium mit einer dreidimensionalen Strömungsführung unter Einstellung einer Erstreckung der Welle in Strömungsrichtung.

Die Abgrenzung von den aus dem Stand der Technik bekannten Vorrichtungen besteht darin, dass durch den Einsatz zweier, dreier oder mehr als drei parallel in Strömungsrichtung angeordneten, Rampenelemente eine räumliche Wellenstruktur mit wechselnden Welleneigenschaften über die horizontale Breite der Welle geschaffen werden kann. Bekannt ist lediglich den Einsatz eines Rampenelementes über die gesamte Breite der Wellenanlage, was zu einer im Wesentlichen einheitlichen Wellenstruktur über die gesamte Breite der geraden stehenden Welle führt.

Auch der Begriff "im Wesentlichen" gibt einen Toleranzbereich an, der für den Fachmann unter wirtschaftlichen und technischen Gesichtspunkten zu vertreten ist, sodass das entsprechende Merkmal noch als solches zu erkennen oder verwirklicht ist.

Grundsätzlich wird zwischen geraden stehenden Wellen und brechenden stehenden Wellen unterschieden. Gerade stehende Wellen sind durch eine zweidimensionale Strömungsführung geprägt und entlang einer Achse senkrecht zur Strömungsrichtung zumindest annähernd unveränderlich. Brechende stehende Wellen können nur durch eine komplexe dreidimensionale Strömungsführung erzeugt werden.

Die Vorrichtung zur Erzeugung räumlicher stehender Wellen ist eine in hohem Maße weiterentwickelte Form der Vorrichtung zur Erzeugung geraden stehenden Wellen. Eine räumliche stehende Welle ist ebenfalls geprägt von einer zweidimensionalen Strömungsführung im Bereich der Querschnitte der einzelnen Rampenelemente. Durch unterschiedliche und auf einander abgestimmte Steuerung der Rampenelemente ist es möglich über den Gesamtquerschnitt der Welle eine räumliche Wellenstruktur mit einer deutlichen dreidimensionalen Strömungsführung zu erzeugen. Eine röhrenförmige Wellenform, wie sie bei einer brechenden stehenden Welle auftritt, ist bei einer räumlich stehenden Welle nicht vorhanden. Die Vorrichtung zur Erzeugung einer räumlichen stehenden Welle ist deshalb von einer Vorrichtung zur Erzeugung einer brechenden stehenden Welle zu unterscheiden.

Die vorgeschlagene Vorrichtung erzeugt eine räumliche stehende Welle insbesondere für Freizeit- und Sportaktivitäten in optimierter Weise. Durch eine gezielte Steuerung der einzelnen Rampenelemente soll es möglich sein eine räumliche Wellenform über den Gesamtquerschnitt der Welle zu erzeugen. Durch jedes Rampenelement kann für jeden Teilquerschnitt die Höhe, die Steilheit sowie der Weißwasseranteil der am unterstromigen Ende der Rampenelemente entstehenden Welle gesteuert werden. Des Weiteren ist es möglich das Zusammenspiel der zuvor genannten Welleneigenschaften über die Breite der Welle zu beeinflussen und gezielt zu steuern und an den Bedarf der Nutzung anzupassen.

In einer Ausgestaltung ist vorgesehen, dass das dem Unterwasser zugeordnete zweite Ende jedes Rampenelementes einen Abstand a zu einer Sohle des Unterwassers aufweist.

In einer Ausgestaltung ist vorgesehen, dass der Abstand a des zweiten Endes des Rampenelementes zur Sohle des Unterwassers etwa ½ bis etwa 2/3 der Tiefe eines Unterwassers im Unterwasser beträgt.

Wird im Rahmen der Erfindung der Begriff "etwa" im Zusammenhang mit Werten oder wertebereichen verwendet, so ist darunter ein Toleranzbereich zu verstehen, den der Fachmann auf diesem Gebiet für üblich erachtet, insbesondere ist ein Toleranzbereich von ±20 %, bevorzugt ±10 %, weiter bevorzugt ±5 % vorgesehen.

Im Sinne der Erfindung ist die Tiefe des Unterwassers bestimmt durch einen im Wesentlichen laminar fließenden Teil des Unterwassers insbesondere stromabwärts der stehenden Welle. Erfindungsgemäß sind die Gefälle der Rampenelemente verstellbar.

Erfindungsgemäß ist ein Gefälle eines ersten Rampenelementes von zumindest einem Gefälle eines zweiten Rampenelementes unabhängig verstellbar. In einer Ausgestaltung ist vorgesehen, dass das Gefälle zumindest eines Rampenelementes etwa 1:20 bis etwa 1:1 beträgt.

In einer Ausgestaltung ist vorgesehen, dass das Gefälle in Strömungsrichtung zumindest eines Rampenelementes gleichbleibend oder abnehmend ausgestaltet ist. Insbesondere ist ein Übergang zu einem von einem ersten Gefälle abweichenden zweiten Gefälle der Rampe stetig.

In einer Ausgestaltung ist vorgesehen, dass, bevorzugt unmittelbar, am zweiten Ende zumindest eines Rampenelementes eine Gegenrampe angeordnet ist, die zu einer Horizontalen einen Winkel aufweist. Insbesondere ist die Gegenrampe verstellbar an dem Rampenelement angeordnet. Insbesondere ist die Horizontale eine Linie, die in Strömungsrichtung verläuft und senkrecht zum Gravitationsvektor ausgerichtet ist. Bevorzugt verläuft die Horizontale bei der Betrachtung eines Winkels durch den Scheitelpunkt des Winkels, bevorzugt durch den Drehpunkt oder Anbindungspunkt der Gegenrampe an dem Rampenelement.

In einer Ausgestaltung ist vorgesehen, dass der Winkel α der Gegenrampe zwischen etwa -45° und etwa+90° ist, bevorzugt zwischen etwa 0° und etwa 60°, weiter bevorzugt zwischen 0° und 45°. Insbesondere öffnet ein negativer Winkel nach unten hin und ein positiver Winkel nach oben hin.

In einer Ausgestaltung ist vorgesehen, dass der Winkel α der Gegenrampe verstellbar ist.

In einer Ausgestaltung ist vorgesehen, dass eine Steigung der Gegenrampe in Strömungsrichtung gleich bleibend oder zunehmend ausgestaltet ist.

In einer Ausgestaltung ist vorgesehen, dass im Unterwasser stromabwärts des zweiten Endes der Rampenelemente eine Schwelle angeordnet ist. Die Schwelle begrenzt in einer Ausgestaltung ein Tosbecken.

In einer Ausgestaltung ist vorgesehen, dass die Schwelle höhenverstellbar ist.

In einer Ausgestaltung ist vorgesehen, dass die Schwelle senkrecht zur Strömungsrichtung eine Anzahl von Teilelementen aufweist. Die Teilelemente können in einer Ausgestaltung unmittelbar aneinander angrenzen. In einer weiteren Ausgestaltung ist vorgesehen, dass die Teilelemente beispielsweise mittels Übergangsmitteln, insbesondere aus einem Folienmaterial verbunden sind.

In einer Ausgestaltung ist vorgesehen, dass die Teilelemente unabhängig voneinander höhenverstellbar sind.

In einer Ausgestaltung ist vorgesehen, dass die Schwelle zumindest teilweise bis etwa 1,5-fach so hoch ist, wie der Abstand a von Sohle des Unterwassers zu zumindest einem zweiten Ende eines Rampenelementes.

In einer Ausgestaltung ist vorgesehen, dass die Schwelle zumindest teilweise in Strömungsrichtung verschiebbar ist. Insbesondere ist die Schwelle und/oder die Teilelemente auf einer Schiene im Unterwasser beziehungsweise im Unterwasser angeordnet.

In einer Ausgestaltung ist vorgesehen, dass die Schwelle und/oder die Gegenrampe zumindest einen mittels Druckbeaufschlagung formveränderlichen Schlauchkörper umfasst. Insbesondere ist eine Druckbeaufschlagung mittels Wasser, bevorzugt Salzwasser, weiter bevorzugt mittels Luft vorgesehen.

In einer Ausgestaltung ist vorgesehen, dass die Vorrichtung eine Querwand aufweist. Die Querwand ist vorzugsweise zur Anstauung des fließenden Mediums ausgelegt. Weiter bevorzugt ist die Querwand in ein fließendes Gewässer einbringbar. In einer weiteren Ausführungsform ist die Querwand eine Wandung eines Beckens, vorzugsweise eine Wandung über die in das Becken eingeleitetes Medium, das heißt Wasser, überläuft und vorzugsweise auf die Rampen geleitet wird.

In einer Ausgestaltung ist vorgesehen, dass die Querwand höhenverstellbar und/oder neigungsverstellbar ist.

In einer Ausgestaltung ist vorgesehen, dass zumindest ein Rampenelement an der der Querwand drehbar gelagert angeordnet ist. Bevorzugt ist zumindest ein Rampenelement, weiter bevorzugt alle Rampenelemente der Vorrichtung an einer Oberkante der Querwand angeordnet. Insbesondere ist die Oberkante der Querwand, die Kante der Querwand über die das gestaute Wasser abfließt.

In einer Ausgestaltung ist vorgesehen, wobei die Vorrichtung zumindest drei Rampenelemente aufweist, wobei ein Rampenelement ein stärkeres oder ein geringeres Gefälle aufweist, als die übrigen Rampenelemente. In einer weiteren Ausgestaltung ist vorgesehen, dass die Vorrichtung mehr als drei Rampenelemente aufweist. Vorzugsweise sind Rampenelemente, die in senkrecht zur Strömungsrichtung weiter in der Mitte des fließenden Mediums angeordnet sind, mit einem geringeren Gefälle ausgestaltet, als randseitige Rampenelemente.

Weiterhin wird eine Verwendung einer oben beschriebenen Vorrichtung zur Erzeugung einer stehenden Welle in einem fließenden Medium vorgeschlagen.

In einer Ausgestaltung ist vorgesehen, dass die Vorrichtung zur Einstellung von Eigenschaften der stehenden Welle ausgewählt aus einer Gruppe umfassend Wellenkammhöhe, Weißwasseranteil, Erstreckung der Welle in Strömungsrichtung, Wellenhöhe, Wellenlänge, Wellensteilheit, Orbitalgeschwindigkeit, Refraktion und/oder Diffraktion verwendet wird. Besonders bevorzugt wird die Vorrichtung verwendet, um die geometrische Struktur der Welle in Strömungsrichtung sowie in allen Richtungen senkrecht zur Strömungsrichtung einzustellen. Insbesondere kann die Höhe der Welle und erfindungsgemäß die Erstreckung der Welle in Strömungsrichtung eingestellt werden. Weiter bevorzugt werden die Eigenschaften der Welle für Teilbereiche der Welle insbesondere in dessen Breite, die sich bevorzugt senkrecht zur Strömungsrichtung und senkrecht zur Gravitationsrichtung erstreckt, mittels der Vorrichtung eingestellt. Weiter bevorzugt wird jeder Teilbereich durch jeweils ein Rampenelement eingestellt.

In einer Ausgestaltung ist vorgesehen, dass die Vorrichtung zur unterschiedlichen Einstellung der Eigenschaften der stehenden Welle in Erstreckung senkrecht zur Strömungsrichtung und senkrecht zur Gravitationsrichtung verwendet wird.

Weiterhin wird ein Verfahren zur Erzeugung einer stehenden Welle in einem fließenden Medium vorgeschlagen, wobei eine Vorrichtung umfassend zumindest zwei parallel senkrecht zur Strömungsrichtung nebeneinander angeordnete Rampenelemente, die von einem fließenden Medium überströmbar sind, wobei die Rampenelemente jeweils mit einem ersten Ende einem Oberwasser und mit einem dem ersten Ende gegenüber liegenden zweiten Ende einem Unterwasser zugeordnet sind, wobei die Rampenelemente unterschiedliche Gefälle in Strömungsrichtung aufweisen, wobei ein Gefälle eines ersten Rampenelementes von zumindest einem Gefälle eines zweiten Rampenelementes unabhängig verstellbar ist, von einem fließenden Medium überströmt beziehungsweise überflossen wird, wobei zumindest mittels Einstellung von Gefällen von zumindest zwei Rampenelementen eine Erstreckung der Welle in Strömungsrichtung und Eigenschaften in Erstreckung der Welle senkrecht zur Strömungsrichtung und senkrecht zur Gravitationsrichtung eingestellt werden zur Erzeugung einer dreidimensionalen Strömungsführung in der erzeugten Wellenstruktur durch unterschiedliche und auf einander abgestimmte Steuerung der Rampenelemente über den Gesamtquerschnitt der Welle.

Weiterhin wird eine Verwendung zumindest zweier parallel senkrecht zur Strömungsrichtung nebeneinander angeordneter Rampenelemente mit unterschiedlichem Gefälle zur Erzeugung einer stehenden Welle in einem fließenden Medium vorgeschlagen. Bevorzugt sind zumindest drei weiter bevorzugte vier, fünf oder mehr als fünf Rampenelemente vorgesehen. In eine Ausgestaltung sind die Rampenelemente Flächenelemente über die Wasser geleitet wird. Bevorzugt werden die Rampenelemente in ein fließendes Gewässer eingebracht. Weiter bevorzugt wird eine Querwand verwendet um Wasser zu stauen, dass dieses beim Überfließen der Querwand über die Rampenelemente geleitet wird.

Die Vorrichtung zur Erzeugung räumlicher stehender Wellen in einem fließenden Medium umfasst in einer Ausgestaltung
- ein zumindest im Wesentlichen senkrecht zur Strömungsrichtung angeordnetes Querwand, das so ausgebildet ist, dass der Abfluss von einer strömenden (Froude-Zahl < 1) in eine schießende Fließbewegung (Froude-Zahl > 1) übergeführt wird,
- an dieses Querwand stromabwärts anschließend mindestens zwei nebeneinander angeordnete, zumindest im Wesentlichen in Strömungsrichtung geneigte Rampenelemente, welche voneinander abweichende Rampenneigungen aufweisen,
- einen stromabwärts der Rampenelemente angeordneten Boden, dessen Sohle um ein Höhenmaß tiefer angeordnet ist als die stromabwärtsseitigen Enden der Rampenelemente, wobei dieses Maß an den verschiedenen Rampenelementen unterschiedlich sein kann.

Die Froude-Zahl (Fr) ist eine dimensionslose Kennzahl der Physik. Sie stellt ein Maß für das Verhältnis von Trägheitskräften zu Schwerekräften innerhalb eines hydrodynamischen Systems dar und ist definiert als $Fr = {v}^{2} / gL$

Wobei v die Strömungsgeschwindigkeit, g die Schwerebeschleunigung und L die charakteristische Länge ist, die beispielsweise durch die Tiefe des Mediums bestimmt ist. Die Überführung des Abflusses im Bereich des Querwand von einer strömenden in eine schießende Fließbewegung bedeutet dabei einen Übergang des Strömungszustandes von einer Froude-Zahl mit einem Wert kleiner 1 zu einer Froude-Zahl mit einem Wert größer 1.

Durch die Beweglichkeit der Rampenelemente kann im Sinne der Erfindung die Welle gesteuert und eine räumliche Wellenform erzeugt werden. Die Rampenelemente sind in ihrem Gefälle in Strömungsrichtung verstellbar. Insbesondere können die Neigungen der Rampenelemente in Strömungsrichtung dabei zwischen einem kleinsten mittleren Gefälle von 1:20 bis 1:8 und einem maximalen mittleren Gefälle von 1:8 bis 1:1 einstellbar sein.

Die Rampenelemente können ein in Strömungsrichtung gleich bleibendes oder abnehmendes Gefälle aufweisen. Ebenfalls ist die Kombination eines gleich bleibenden und eines abnehmenden Gefälles der Rampenelemente möglich.

An den stromabwärtsseitigen Enden der Rampenelemente können Gegenrampen zumindest im Wesentlichen in Strömungsrichtung angeordnet sein. Diese Gegenrampen besitzen an ihren stromaufwärtsseitigen Enden einen strömungsgünstigen Übergang zu den Rampenelementen und weisen in ihrer mittleren Steigung in Strömungsrichtung einen Winkel zur Horizontalen in Strömungsrichtung auf. Vorteilhafterweise kann dabei dieser Winkel zwischen einem kleinsten Winkel von -45 ° bis 0° bis zu einem größten Winkel von 15° bis 90° einstellbar sein.

In Ausgestaltung der Erfindung kann die strömungszugewandte Seite der Gegenrampe eine in Strömungsrichtung gleich bleibende oder zunehmende Steigung aufweisen.

Die Vorrichtung kann im stromabwärtsseitigen Bereich des Bodens zumindest annähernd senkrecht zur Strömungsrichtung eine höheneinstellbare Schwelle enthalten, welcher die Strömung so lenkt, dass dort keine Wirbel entstehen, welche deutliche Strömungskomponenten entgegen der Hauptströmung in Strömungsrichtung aufweisen. Diese Schwelle kann über seine Breite in einzelne Teilelemente unterteilt ist, welche unabhängig voneinander in ihrer Höhe einstellbar sind.

In weiteren Ausgestaltungen der Erfindung kann die Schwelle oder die Teilelemente der Schwelle von einer minimalen Höhe des 0- bis 0,5-fachen der Höhe des Höhnmaßes bis zu einer maximalen Höhe des 0,6- bis 1,5-fachen der Höhe des Höhenmaßes über dem Boden einstellbar sein.

In Weiterbildung der Erfindung können die Rampenelemente eine stromaufwärtsseitige Querwand, eine an dieser gelenkig gelagerte starre Platte sowie eine Vorrichtung zur Höhenverstellung der Platte aufweisen. Insbesondere können dabei die stromaufwärtsseitigen Wände der Rampenelemente unabhängig voneinander in ihrer Höhe verstellbar sein.

Es besteht die Möglichkeit, dass die Rampenelemente an ihren stromaufwärtsseitigen Enden jeweils eine gelenkig gelagerte klappenartige Struktur als Querwand, eine an dieser gelenkig gelagerte starre Platte, eine Vorrichtung zur Neigungsänderung der klappenartigen Struktur und eine Vorrichtung zur Höhenverstellung der Platte aufweisen.

Weiterhin kann vorgesehen sein, dass die Gegenrampe jeweils eine gelenkig am stromabwärtsseitigen Ende des Rampenelements gelagerte starre plattenähnliche Struktur und eine Vorrichtung zur Winkelverstellung aufweist. Dabei können mit Vorteil über den starren plattenähnlichen Strukturen der Gegenrampen in Strömungsrichtung flexible plattenähnliche Strukturen angeordnet sein, welche an ihren stromaufwärtsseitigen Enden einen tangentialen Übergang zu den plattenähnlichen Strukturen der Rampenelemente aufweisen.

Es ist im Rahmen der Erfindung auch die Möglichkeit gegeben, dass die Gegenrampen durch Innendruckbeaufschlagung formveränderliche Schlauchkörper aufweisen. Entsprechend der Wahl des Innendruckes bildet sich eine geeignete Form und Kontur der Schlauchkörper aus. Die Schlauchkörper können dabei mit jedem geeigneten Fluid gefüllt sein. Beispielsweise kommen hierfür Wasser oder Luft in Frage.

Um die Höhe der Schwelle oder der Teilelemente der Schwelle einstellen zu können kann in Ausgestaltung der Erfindung der Schwelle oder die Teilelemente der Schwelle eine an seinem/ihrem stromaufwärtsseitigen Ende gelenkig am Boden gelagerte starre Struktur und eine Vorrichtung zur Höhenverstellung aufweisen.

Ebenfalls ist es möglich, dass der Schwelle oder die Teilelemente der Schwelle einen durch Innendruckbeaufschlagung formveränderlichen Schlauchkörper aufweisen. Auch hier lässt sich die Form und Kontur der formveränderlichen Schlauchkörper durch die Wahl eines geeigneten Innendruckes steuern. Die Schlauchkörper können hierbei mit jedem geeigneten Fluid gefüllt sein. Beispielsweise kommen hierfür Wasser oder Luft in Frage. Der Schwelle oder die Teilelemente der Schwelle können teilweise oder aber auch bevorzugt vollständig mit einem durch Innendruck beaufschlagten Schlauchkörper ausgebildet werden.

Eine weitere Möglichkeit der Einstellbarkeit für die zu erzeugende räumliche stehende Welle bietet sich erfindungsgemäß dadurch, dass die Schwelle oder die Teilelemente der Schwelle auf einer horizontal in Strömungsrichtung entlang des Bodens verschiebbaren Platte gelagert sind , welche eine geeignete Positionierung der Schwelle oder der Teilelemente der Schwelle in Strömungsrichtung erlaubt.

Die Strömungsführung in den Zwischenbereichen der Rampenelemente kann durch flexible streifenförmige Strukturen, welche an den in Strömungsrichtung verlaufenden Rändern der Rampenelemente angebracht sind, erfolgen.

Ebenfalls kann die Strömungsführung in den Zwischenbereichen der Rampenelemente durch senkrechte im Wesentlichen in Strömungsrichtung verlaufende starre Leitplatten erfolgen. In einer Ausgestaltung weisen die Zwischenbereiche zumindest eine Folie auf.

Eine weitere Möglichkeit zur Abdichtung und Strömungsführung in den Zwischenbereichen der Rampenelemente stellt eine Überschneidung der einzelnen Rampenelemente dar.

Ziel dieser Abdichtungsmöglichkeiten ist es zu verhindern, dass bei einer unterschiedlichen Einstellung der Einzelelemente die Zwischenbereiche der Einzelelemente mit größeren Mengen Wasser durchströmt werden.

Die oben beschrieben Vorrichtung eignet sich insbesondere zur Verwendung zur Erzeugung räumlich stehender Wellen in einer natürlichen und/oder künstlichen Wasserströmung. Es bietet sich dabei vorteilhafterweise eine Nutzung im Bereich von Freizeit- und Sportaktivitäten an.

In der Praxis könnte die stehende Welle beispielsweise so gesteuert werden, dass sich im mittleren Bereich der Welle eine steile und hohe Wellenstruktur mit einem geringen Weißwasseranteil einstellt. Die Randbereiche der Welle wären in diesem Fall geprägt von einer flacheren und kleineren Wellenstruktur mit einem großen Weißwasseranteil. Durch den Einsatz mehrerer Rampenelemente werden eine sehr genaue Steuerung der räumlichen Wellenform sowie ein fließender Übergang der einzelnen Welleneigenschaften ermöglicht. Dem Nutzer wird somit eine vielseitige stehende Welle mit einer Vielzahl verschiedener Eigenschaften und Einstellmöglichkeiten geboten. Faktoren wie beispielsweise der Einstieg oder das Wenden in der Welle können gezielt unterstützt und die Welle an die Bedürfnisse des Nutzers angepasst werden.

Je nach Konstruktion und/oder den örtlichen Gegebenheiten können für die jeweilige erfindungsgemäße Vorrichtung zur Erzeugung räumlicher stehender Wellen auch beliebige Kombinationen der Ausgestaltungsvarianten, Ausgestaltungsvariationen und/oder Konstruktionsweisen sinnvoll sein.

Weitere vorteilhafte Ausgestaltungen gehen aus den nachfolgenden Zeichnungen hervor. Die dort dargestellten Weiterbildungen sind jedoch nicht beschränkend auszulegen, vielmehr können die dort beschriebenen Merkmale untereinander und mit den oben beschriebenen Merkmalen zu weiteren Ausgestaltungen kombiniert werden. Des Weiteren sei darauf verwiesen, dass die in der Figurenbeschreibung angegebenen Bezugszeichen den Schutzbereich der vorliegenden Erfindung nicht beschränken, sondern lediglich auf die in den Figuren gezeigten Ausführungsbeispiele verweisen. Gleiche Teile oder Teile mit gleicher Funktion weisen im Folgenden die gleichen Bezugszeichen auf. Es zeigen:
- Fig. 1: den Gesamtaufbau einer Anlage mit einer erfindungsgemäßen Vorrichtung zur Erzeugung räumlicher stehender Wellen mit je einer Darstellung:
- Fig. 1a: in Aufsicht und
- Fig. 1b: gemäß Längsschnitt A-A aus der Aufsichtsdarstellung von Fig. 1 a,
- Fig. 2: eine Anlage mit einer erfindungsgemäßen Vorrichtung zur Erzeugung räumlicher stehender Wellen, erweitert um Gegenrampen und eine Schwelle, mit verstellbarer Geometrie der strömungsbegrenzenden Kontur im Längsschnitt.
- Fig. 3: eine Anlage mit einer erfindungsgemäßen Vorrichtung zur Erzeugung räumlicher stehender Wellen, mit Gegenrampen und klappenartigen Strukturen als Querwand im Längsschnitt.

Fig. 1 zeigt in vereinfachter Darstellung den Gesamtaufbau einer Anlage zur Erzeugung räumlicher stehender Wellen. Sowohl in der Aufsicht nach Fig. 1a wie auch im Schnitt A-A nach Fig. 1b umfasst die erfindungsgemäße Vorrichtung zur Erzeugung räumlicher stehender Wellen in Strömungsrichtung S ein Querwand Q, mindestens drei Rampenelemente 1 sowie einen Boden 2. Der Längsschnitt A-A in Fig. 1b stellt die in der Aufsichtsdarstellung von Fig. 1a gezeigte Schnittposition dar.

Die Sohle des Bodens 2 ist in Fig. 1 um ein Höhenmaß a tiefer angeordnet als das stromabwärtsseitige Ende der Rampenelemente 1.

Fig. 2 zeigt einen Längsschnitt durch die um Gegenrampen und Schwelle erweiterte Anlage. Außerdem werden in exemplarischer und vereinfachter Darstellung verschiedene Verstellmöglichkeiten der strömungsbegrenzenden Kontur dargestellt.

Die Verstellbarkeit der Rampenelemente umfasst im Wesentlichen die Verstellbarkeit der Neigung der Rampenelemente 1. Diese kann dadurch erreicht werden, dass die Rampenelemente durch starre Platten RP ausgebildet werden, welche - wie aus Fig. 2 ersichtlich - an den stromaufwärtsseitigen Wänden RW gelenkig gelagert sind.

Durch eine Vorrichtung zur Höhenverstellung RZ der starren Platten RP können die Neigungen der Platten RP und damit die Neigungen der Rampenelemente 1 in Strömungsrichtung S unabhängig voneinander variiert werden. Die Vorrichtung zur Höhenverstellung RZ der starren Patten RP umfasst beispielsweise eine mechanisch oder hydraulisch verstellbare Hilfsvorrichtung.

Ergänzend kann die Höhenlage der Rampenelemente 1 und damit die gesamte Strömungssituation, welche durch die erfindungsgemäße Vorrichtung geprägt wird, durch die Höhenverstellbarkeit der stromaufwärtsseitigen Wände RW beeinflusst werden. Der Kopf der stromaufwärtsseitigen Wände RW ist gleichbedeutend mit der Krone des jeweiligen Rampenelements 1. Deren Höhenlage wird durch die jeweils eingestellte Höhe der jeweiligen Wand RW bestimmt. Die stromaufwärtsseitige Wand RW kann an jedem Rampenelement 1 aus mehreren, beispielsweise - wie in Fig. 2 gezeigt-zwei, gegeneinander verschiebbar angeordneten Wandteilen bestehen.

Die Gegenrampen GR können aus starren plattenähnlichen Strukturen bestehen. Sie sind gelenkig am jeweils stromabwärtsseitigen Ende der Platte RP des Rampenelements 1 gelagert. Es besteht die Möglichkeit die Gegenrampen unabhängig voneinander mittels einer Vorrichtung zur Winkelverstellung GW in ihrer Neigung in Strömungsrichtung zu verstellen und damit die Strömungssituation geeignet zu beeinflussen. Dies geschieht beispielsweise durch mechanische oder hydraulische Antriebe, welche sich unterhalb oder seitlich der Gegenrampen befinden können.

Der verstellbare Schwelle SF zur Vermeidung gefährlicher Strömungsstrukturen im Anschluss an die Rampenelemente kann aus einer starren, im allgemeinen strömungsgünstig geformten Struktur SP bestehen, welche an ihrem stromaufwärtigen Ende gelenkig gelagert ist. Die Neigung und Höhenlage dieser starren Struktur SP kann über eine mechanische oder hydraulische Vorrichtung zur Höhenverstellbarkeit SZ der starren Struktur SP eingestellt werden. Diese Vorrichtung zur Höhenverstellbarkeit SZ ist bevorzugt unterhalb oder seitlich der starren Struktur SP anzuordnen.

Der Schwelle kann zudem auf einer parallel zum Boden 2 verschiebbaren Platte SH angeordnet werden. Hierdurch kann speziell bei Vorrichtungen, welche über einen größeren Abflussbereich räumliche stehende Wellen erzeugen sollen, die Position der Schwelle optimiert werden.

Es besteht die Möglichkeit den Schwelle in mehrere den einzelnen Rampenelementen zugeordnete Teilelemente zu unterteilen. Diese können unabhängig voneinander sowohl in ihrer Horizontalen Position auf dem Boden als auch in ihrer Höhenlage und ihrer Neigung gesteuert werden.

Fig. 3 zeigt einen Längsschnitt durch eine erfindungsgemäße Vorrichtung zur Erzeugung räumlicher stehender Wellen. Die Vorrichtung verfügt über klappenartige Strukturen RK, die als Stauwände dienen. Jedem Rampenelement 1, bestehend aus einer starren Platte RP, ist ein Querwandelement zugeordnet. Die klappenartigen Strukturen RK sind gelenkig am Boden 2 gelagert sowie gelenkig mit dem stromaufwärtsseitigen Enden der starren Platten RP der Rampenelemente 1 verbunden. Die klappenartigen Strukturen verfügen über einen Vorrichtung zur Neigungsänderung RN und können dadurch unabhängig voneinander in ihrer Neigung gesteuert werden. Die starren Platten RP der Rampenelemente 1 verfügen über eine Vorrichtung zur Höhenverstellbarkeit RZ und sind dadurch unabhängig voneinander in ihrer Höhenlage steuerbar. Die Vorrichtungen zur Neigungsänderung RN der klappenartigen Strukturen RK sowie die Vorrichtungen zur Höhenverstellbarkeit RZ der starren Platten RP können beispielsweise durch mechanische oder hydraulische Antriebe, welche unterhalb oder seitlich der Vorrichtung angeordnet sind, eingestellt werden.

### Bezugszeichenliste

- 1: Rampenelement
- 2: Sohle
- α: Winkel
- a: Höhenmaß
- DL: starre Leitplatte zur Dichtung und Strömungsführung zwischen den Rampenelementen
- DS: flexible streifenförmige Struktur zur Dichtung und Strömungsführung zwischen den Rampenelementen
- DÜ: Überdeckung der Rampenelemente zur Dichtung zwischen den Rampenelementen
- GF: in Strömungsrichtung flexible Platte oder plattenähnliche Struktur über der Platte der Gegenrampe
- GP: Platte der Gegenrampe
- GR: Gegenrampe
- GS: Gegenrampe als Schlauchkörper
- GW: Winkelverstellung der Platte der Gegenrampe
- Q: Querwand
- RK: klappenartige Struktur als Querwand
- RN: Vorrichtung zur Neigungsänderung der klappenartige Struktur
- RP: Platte der Rampenelemente
- RW: stromaufwärtsseitige Wand der Rampenelemente (entspricht Querwand)
- RZ: Höhenverstellung an der gelenkig gelagerten Platte der Rampenelemente (Neigungsänderung)
- S: Strömungsrichtung
- SF: Schwelle
- SH: horizontal verschiebbare Platte als Auflager der Schwelle
- SP: starre Struktur der Schwelle
- SS: Schwelle als Schlauchkörper
- SZ: Höhenverstellung der gelenkig gelagerten starren Struktur der Schwelle zur Neigungsänderung

## Patentansprüche

1. Verwendung einer Vorrichtung umfassend zumindest zwei parallel senkrecht zur Strömungsrichtung nebeneinander angeordnete Rampenelemente (1), die von dem fließenden Medium überströmbar sind, wobei die Rampenelemente (1) jeweils mit einem ersten Ende einem Oberwasser und mit einem dem ersten Ende gegenüber liegenden zweiten Ende einem Unterwasser zugeordnet sind, wobei die Rampenelemente (1) unterschiedliche Gefälle in Strömungsrichtung (S) aufweisen, wobei ein Gefälle eines ersten Rampenelementes (1) von zumindest einem Gefälle eines zweiten Rampenelementes (1) unabhängig verstellbar ist, zur Erzeugung einer räumlich stehenden Welle in einem fließenden Medium mit einer dreidimensionalen Strömungsführung unter Einstellung einer Erstreckung der Welle in Strömungsrichtung (S).

2. Verwendung nach Anspruch 1, **dadurch gekennzeichnet, dass** das dem Unterwasser zugeordnete zweite Ende jedes Rampenelementes (1) einen Abstand a zu einer Sohle des Unterwassers aufweist.

3. Verwendung nach Anspruch 2, **dadurch gekennzeichnet, dass** der Abstand a des zweiten Endes des Rampenelementes (1) zur Sohle des Unterwassers etwa ½ bis etwa 2/3 der Tiefe des Unterwassers beträgt.

4. Verwendung nach einem oder mehreren der vorhergehenden Ansprüche, **dadurch gekennzeichnet, dass** das Gefälle zumindest eines Rampenelementes (1) etwa 1:20 bis etwa 1:1 beträgt.

5. Verwendung nach einem oder mehreren der vorhergehenden Ansprüche, **dadurch gekennzeichnet, dass** das Gefälle in Strömungsrichtung (S) zumindest eines Rampenelementes (1) gleichbleibend oder abnehmend ausgestaltet ist.

6. Verwendung nach einem oder mehreren der vorhergehenden Ansprüche, **dadurch gekennzeichnet, dass** am zweiten Ende zumindest eines Rampenelementes (1) eine Gegenrampe (GR) angeordnet ist, die zu einer Horizontalen einen Winkel aufweist.

7. Verwendung nach Anspruch 6, **dadurch gekennzeichnet, dass** der Winkel α der Gegenrampe (GR) zwischen etwa -45° und etwa +90° ist.

8. Verwendung nach einem oder mehreren der Ansprüche 6 bis 7, **dadurch gekennzeichnet, dass** der Winkel α der Gegenrampe (GR) verstellbar ist.

9. Verwendung nach einem oder mehreren der Ansprüche 6 bis 8, **dadurch gekennzeichnet, dass** eine Steigung der Gegenrampe (GR) in Strömungsrichtung (S) gleich bleibend oder zunehmend ausgestaltet ist.

10. Verwendung nach einem oder mehreren der vorhergehenden Ansprüche, **dadurch gekennzeichnet, dass** im Unterwasser stromabwärts des zweiten Endes der Rampenelemente (1) eine Schwelle (SF) angeordnet ist.

11. Verwendung nach Anspruch 10, **dadurch gekennzeichnet, dass** die Schwelle (SF)höhenverstellbar ist.

12. Verwendung nach einem oder mehreren der Ansprüche 10 bis 11, **dadurch gekennzeichnet, dass** die Schwelle (SF) senkrecht zur Strömungsrichtung (S) eine Anzahl von Teilelementen aufweist.

13. Verwendung nach Anspruch 12, **dadurch gekennzeichnet, dass** die Teilelemente unabhängig voneinander höhenverstellbar sind.

14. Verwendung nach einem oder mehreren der Ansprüche 10 bis 13, **dadurch gekennzeichnet, dass** die Schwelle (SF) zumindest teilweise bis etwa 1,5-fach so hoch ist, wie der Abstand a von Sohle des Unterwassers zu zumindest einem zweiten Ende eines Rampenelementes (1).

15. Verwendung nach einem oder mehreren der Ansprüche 10 bis 14, **dadurch gekennzeichnet, dass** die Schwelle (SF) zumindest teilweise in Strömungsrichtung (S) verschiebbar ist.

16. Verwendung nach einem oder mehreren der vorhergehenden Ansprüche , **dadurch gekennzeichnet, dass** die Schwelle (SF) und/oder die Gegenrampe (GR) zumindest einen mittels Druckbeaufschlagung formveränderlichen Schlauchkörper umfasst.

17. Verwendung nach einem oder mehreren der vorhergehenden Ansprüche, **dadurch gekennzeichnet, dass** die Vorrichtung eine Querwand (Q) aufweist.

18. Verwendung nach Anspruch 17, **dadurch gekennzeichnet, dass** die Querwand (Q) höhenverstellbar und/oder neigungsverstellbar ist.

19. Verwendung nach einem oder mehreren der Ansprüche 17 bis 18, **dadurch gekennzeichnet, dass** zumindest ein Rampenelement (1) an der Querwand (Q) drehbar gelagert angeordnet ist.

20. Verwendung nach einem oder mehreren der vorhergehenden Ansprüche, **dadurch gekennzeichnet, dass** diese zumindest drei Rampenelemente (1) aufweist, wobei ein mittleres Rampenelement (1) ein geringeres oder stärkeres Gefälle aufweist als die übrigen Rampenelemente (1).

21. Verwendung nach einem oder mehreren der vorhergehenden Ansprüche zur Einstellung von Eigenschaften der stehenden Welle ausgewählt aus einer Gruppe umfassend Wellenkammhöhe, Weißwasseranteil, Wellenhöhe, Wellenlänge, Wellensteilheit, Orbitalgeschwindigkeit, Refraktion und/oder Diffraktion.

22. Verwendung nach einem oder mehreren der vorhergehenden Ansprüche zur unterschiedlichen Einstellung der Eigenschaften der stehenden Welle in Erstreckung senkrecht zur Strömungsrichtung und senkrecht zur Gravitationsrichtung.

23. Verfahren zur Erzeugung einer räumlichen stehenden Welle in einem fließenden Medium, wobei eine Vorrichtung umfassend zumindest zwei parallel senkrecht zur Strömungsrichtung nebeneinander angeordnete Rampenelemente (1), die von einem fließenden Medium überströmbar sind, wobei die Rampenelemente (1) jeweils mit einem ersten Ende einem Oberwasser und mit einem dem ersten Ende gegenüber liegenden zweiten Ende einem Unterwasser zugeordnet sind, wobei die Rampenelemente (1) unterschiedliche Gefälle in Strömungsrichtung (S) aufweisen, wobei ein Gefälle eines ersten Rampenelementes (1) von zumindest einem Gefälle eines zweiten Rampenelementes (1) unabhängig verstellbar ist, von einem fließenden Medium überströmt wird, wobei zumindest mittels Einstellung von Gefällen von zumindest zwei Rampenelementen (1) eine Erstreckung der Welle in Strömungsrichtung (S) und Eigenschaften in der Erstreckung der Welle senkrecht zur Strömungsrichtung (S) und senkrecht zur Gravitationsrichtung eingestellt werden zur Erzeugung einer dreidimensionalen Strömungsführung in der erzeugten Wellenstruktur durch unterschiedliche und auf einander abgestimmte Steuerung der Rampenelemente (1) über den Gesamtquerschnitt der Welle.

## Claims

1. Use of a device comprising at least two ramp elements (1) which are arranged in parallel next to one another perpendicularly to the direction of flow and over which the flowing medium can flow, the ramp elements (1) being each assigned with a first end to an upstream water and with a second end opposite the first end, to a downstream water, wherein the ramp elements (1) have different gradients in the flow direction (S), wherein a gradient of a first ramp element (1) is independently adjustable from at least one gradient of a second ramp element (1), for generating a spatially standing wave in a flowing medium with a three-dimensional flow guidance while adjusting an extension of the wave in the flow direction (S).

2. Use according to claim 1, **characterized in that** the second end of each ramp element (1) associated with the underwater has a distance a to a bottom of the downstream water.

3. Use according to claim 2, **characterized in that** the distance a of the second end of the ramp element (1) to the bottom of the downstream water is about ½ to about 2/3 of the depth of the downstreamwater.

4. Use according to one or more of the preceding claims, **characterized in that** the slope of at least one ramp element (1) is about 1:20 to about 1:1.

5. Use according to one or more of the preceding claims, **characterized in that** the gradient in the flow direction (S) of at least one ramp element (1) is constant or decreasing.

6. Use according to one or more of the preceding claims, **characterized in that** at the second end of at least one ramp element (1) there is arranged a counter-ramp (GR) which has an angle to a horizontal.

7. Use according to claim 6, **characterized in that** the angle α of the counter ramp (GR) is between about -45° and about +90°.

8. Use according to one or more of claims 6 to 7, **characterized in that** the angle α of the counter ramp (GR) is adjustable.

9. Use according to one or more of claims 6 to 8, **characterized in that** a gradient of the counter-ramp (GR) in the flow direction (S) is designed to be constant or increasing.

10. Use according to one or more of the preceding claims, **characterized in that** a barrier (SF) is arranged in the downstream water downstream of the second end of the ramp elements (1).

11. Use according to claim 10, **characterized in that** the barrier (SF) is adjustable in height.

12. Use according to one or more of claims 10 to 11, **characterized in that** the barrier (SF) perpendicular to the flow direction (S) has a number of sub-elements.

13. Use according to claim 12, **characterized in that** the sub-elements are independently height-adjustable.

14. Use according to one or more of claims 10 to 13, **characterized in that** the barrier (SF) is at least partially up to about 1.5 times as high as the distance a from the bottom of the underwater to at least a second end of a ramp element (1).

15. Use according to one or more of claims 10 to 14, **characterized in that** the barrier (SF) is at least partially displaceable in the flow direction (S).

16. Use according to one or more of the preceding claims, **characterized in that** the barrier (SF) and/or the counter-ramp (GR) comprises at least one hose body which can change its shape by means of the application of pressure.

17. Use according to one or more of the preceding claims, **characterized in that** the device has a transverse wall (Q).

18. Use according to claim 17, **characterized in that** the transverse wall (Q) is adjustable in height and/or inclination.

19. Use according to one or more of claims 17 to 18, **characterized in that** at least one ramp element (1) is arranged rotatably mounted on the transverse wall (Q).

20. Use according to one or more of the preceding claims, **characterized in that** it comprises at least three ramp elements (1), one central ramp element (1) having a smaller or larger gradient than the other ramp elements (1).

21. Use according to one or more of the preceding claims for adjusting properties of the standing wave selected from a group comprising wave crest height, white water fraction, wave height, wavelength, wave steepness, orbital velocity, refraction and/or diffraction.

22. Use according to one or more of the preceding claims for different adjustments of the properties of the standing wave in extension perpendicular to the direction of flow and perpendicular to the direction of gravity.

23. Method for generating a spatial standing wave in a flowing medium, wherein a device comprising at least two ramp elements (1) which are arranged in parallel next to each other perpendicularly to the direction of flow and over which a flowing medium can flow, wherein the ramp elements (1) are each assigned with a first end to a upstream water and with a second end opposite the first end to a downstream water, wherein the ramp elements (1) have different gradients in the direction of flow (S), wherein a gradient of a first ramp element (1) can be adjusted independently of at least one gradient of a second ramp element (1), is overflowed by a flowing medium, an extension of the wave in the direction of flow (S) and properties in the extension of the wave perpendicular to the direction of flow (S) and perpendicular to the direction of gravity being set at least by means of setting gradients of at least two ramp elements (1) in order to produce a three-dimensional flow guidance in the generated wave structure by means of different and coordinated control of the ramp elements (1) over the overall cross section of the wave.

## Revendications

1. Utilisation d'un dispositif comprenant au moins deux éléments de rampe (1) disposés l'un à côté de l'autre perpendiculairement à la direction de l'écoulement qui peuvent être submergés par le fluide en écoulement, les éléments de rampe (1) étant chacun associés avec une première extrémité à un bief amont et avec une deuxième extrémité opposée à la première extrémité à un bief aval, les éléments de rampe présentant différentes pentes dans la direction de l'écoulement (S), une pente d'un premier élément de rampe (1) pouvant être réglée indépendamment d'au moins une rampe d'un deuxième élément de rampe (1), pour générer une vague stationnaire dans un fluide en écoulement avec un écoulement dirigé tridimensionnel en réglant une extension de la vague dans la direction de l'écoulement (S).

2. Utilisation selon la revendication 1, **caractérisée en ce que** la deuxième extrémité de chaque élément de rampe (1) associée au bief aval présente une distance a par rapport à un lit du bief aval.

3. Utilisation selon la revendication 2, **caractérisée en ce que** la distance a de la deuxième extrémité de l'élément de rampe (1) par rapport au lit du bief aval représente environ la moitié à environ les deux tiers de la profondeur du bief aval.

4. Utilisation selon une ou plusieurs des revendications précédentes, **caractérisée en ce que** la chute d'au moins un élément de rampe (1) est d'environ 1:20 à environ 1:1.

5. Utilisation selon une ou plusieurs des revendications précédentes, **caractérisée en ce que** la chute dans la direction de l'écoulement (S) d'au moins un élément de rampe (1) est constante ou décroissante.

6. Utilisation selon une ou plusieurs des revendications précédentes, **caractérisée en ce qu'**à la deuxième extrémité d'au moins un élément de rampe (1) est disposée une contre-rampe (GR) qui forme un angle par rapport à une horizontale.

7. Utilisation selon la revendication 6, **caractérisée en ce qu'**à l'angle α de la contre-rampe (GR) est entre environ -45° et environ +90°.

8. Utilisation selon une ou plusieurs des revendications 6 et 7, **caractérisée en ce que** l'angle a de la contre-rampe (GR) est réglable.

9. Utilisation selon une ou plusieurs des revendications 6 à 8, **caractérisée en ce qu'**une inclinaison de la contre-rampe (GR) dans la direction de l'écoulement (S) est constante ou croissante.

10. Utilisation selon une ou plusieurs des revendications précédentes, **caractérisée en ce qu'**un seuil (SF) est disposé dans le bief aval, en aval de la deuxième extrémité de l'élément de rampe (1).

11. Utilisation selon la revendication 10, **caractérisée en ce que** le seuil (SF) est réglable en hauteur.

12. Utilisation selon une ou plusieurs des revendications 10 et 11, **caractérisée en ce que** le seuil (SF) possède une pluralité d'éléments partiels perpendiculairement à la direction de l'écoulement (S).

13. Utilisation selon la revendication 12, **caractérisée en ce que** les éléments partiels sont réglables en hauteur indépendamment les uns des autres.

14. Utilisation selon une ou plusieurs des revendications 10 à 13, **caractérisée en ce que** le seuil (SF) a au moins partiellement une hauteur équivalente jusqu'à environ 1,5 fois la distance a du lit du bief aval à au moins une deuxième extrémité d'un élément de rampe (1).

15. Utilisation selon une ou plusieurs des revendications 10 à 14, **caractérisée en ce que** le seuil (SF) peut coulisser au moins partiellement dans la direction de l'écoulement (S).

16. Utilisation selon une ou plusieurs des revendications précédentes, **caractérisée en ce que** le seuil (SF) et/ou la contre-rampe (GR) comprend au moins un corps tubulaire pouvant se déformer sous l'action de la pression.

17. Utilisation selon une ou plusieurs des revendications précédentes, **caractérisée en ce que** le dispositif possède une paroi transversale (Q).

18. Utilisation selon la revendication 17, **caractérisée en ce que** la paroi transversale (Q) est réglable en hauteur et/ou réglable en inclinaison.

19. Utilisation selon une ou plusieurs des revendications 17 à 18, **caractérisée en ce qu'**au moins un élément de rampe (1) est disposé de façon pivotante contre la paroi transversale (Q).

20. Utilisation selon une ou plusieurs des revendications précédentes, **caractérisée en ce que** celui-ci possède au moins trois éléments de rampe (1), un élément de rampe (1) central possédant une pente plus faible ou plus forte que les autres éléments de rampe (1).

21. Utilisation selon une ou plusieurs des revendications précédentes pour régler des caractéristiques de la vague stationnaire choisies parmi un groupe comprenant la hauteur de crête de la vague, la proportion d'écume, la hauteur de la vague, la longueur de la vague, la pente de la vague, la vitesse orbitale, la réfraction et/ou la diffraction.

22. Utilisation selon une ou plusieurs des revendications précédentes pour régler différemment les caractéristiques de la vague stationnaire s'étendant perpendiculairement à la direction de l'écoulement et perpendiculairement à la direction de la gravité.

23. Procédé pour générer une vague stationnaire dans un fluide en écoulement, un dispositif comprenant au moins deux éléments de rampe (1) disposés l'un à côté de l'autre perpendiculairement à la direction de l'écoulement qui peuvent être submergés par un fluide en écoulement, les éléments de rampe (1) étant chacun associés avec une première extrémité à un bief amont et avec une deuxième extrémité opposée à la première extrémité à un bief aval, les éléments de rampe présentant différentes pentes dans la direction de l'écoulement (S), une pente d'un premier élément de rampe (1) pouvant être réglée indépendamment d'au moins une rampe d'un deuxième élément de rampe (1), étant submergé par un fluide en écoulement, une extension de la vague dans la direction de l'écoulement (S) et des caractéristiques dans l'extension de la vague perpendiculairement à la direction de l'écoulement et perpendiculairement à la direction de la gravité étant réglées en réglant au moins les pentes d'au moins deux éléments de rampe (1) pour générer un écoulement dirigé tridimensionnel dans la structure de vague générée par des commandes différentes et coordonnées entre elles des éléments de rampe (1) sur toute la section de la vague.
